# EUROPÄISCHE PATENTSCHRIFT

(11) **EP 2 427 617 B1**
(45) Veröffentlichungstag und Bekanntmachung des Hinweises auf die Patenterteilung: **20.02.2013**
(21) Anmeldenummer: 09782683.8
(22) Anmeldetag: 07.09.2009
(51) Int. Cl.: E05D 15/52, E05D 15/28, E05D 15/30

(54) **BESCHLAG**
FITTING
FERRURE

(30) Priorität: 07.05.2009 DE 202009006565 U
(43) Veröffentlichungstag der Anmeldung: 14.03.2012
(73) Patentinhaber: Siegenia-Aubi KG, 57234 Wilnsdorf (DE)
(72) Erfinder: BERENS, Wolfgang, 54427 Kell am See (DE); MENCHER, Werner, 54429 Mandern (DE); SCHREINER, Stefan, 54421 Hinzert-Pölert (DE)
(86) Internationale Anmeldenummer: PCT/EP2009/061541
(87) Internationale Veröffentlichungsnummer: WO 2010/127718

(56) Entgegenhaltungen:
- EP-A1- 0 360 024
- EP-A2- 1 568 839
- DE-A1- 2 113 665
- DE-A1- 10 205 009
- DE-A1- 10 301 046
- DE-C1- 3 912 387

## Beschreibung

Die Erfindung betrifft einen Beschlag nach dem Oberbegriff des Anspruchs 1.

Ein derartiger Beschlag ist bereits aus der DE 102 05 009 A1 bekannt. Der bekannte Beschlag ist zwischen einem Flügel und einem festen Rahmen eines Fensters, einer Tür wirksam. Durch eine verdeckte Anordnung der Scharnierbänder soll der Gesamteindruck des Fensters bzw. der Tür verbessert werden. Es ist ein Flügelschwenklager vorgesehen, welches eine Flügelschwenkachse einer Schwenkbewegung des Flügels gegenüber dem festen Rahmen definiert und mittels dessen der Flügel um die Flügelschwenkachse schwenkbar an dem festen Rahmen gelagert ist. Der Flügel überlappt in Schließlage zumindest schwenkachsseitig mit einem Flügelüberschlag parallel zur Flügelhauptebene den festen Rahmen.

Dabei ist vorgesehen, dass das Flügelschwenklager bei Schwenken des Flügels mittels einer schwenkgesteuerten Ausstellvorrichtung zusammen mit einer Schiebeführung, welche den Flügel relativ zu dem Flügelschwenklager verschiebbar und dabei parallel zur Flügelhauptebene und quer zu der Flügelschwenkachse führt, quer zur Hauptebene des festen Rahmens von diesem weg bewegbar ist und dass ein schwenkgesteuerter Schubantrieb für den Flügel vorgesehen ist, mittels dessen der Flügel relativ zu dem Flügelschwenklager in der Führungsrichtung der Schiebeführung verschiebbar ist.

Bedingt durch diese Anordnung wird der Flügel beim Öffnen in seiner Flügelhauptebene von dem Flügelschwenklager weg bewegt, so dass es nicht zu einer Kollision des Überschlages mit dem Rahmen kommen kann.

Nachteilig dabei ist es, dass die Anordnung der Schiebeführung an Flügeln einen großen Bauraum erfordert. Verriegelungsvorrichtungen o.ä. sind daher nur mit großem Abstand von der Flügelecke anzuordnen. Dieses beeinträchtigt die Sicherheit des Fensters oder der Türe und auch die Dichtigkeit des Elementes. Zudem ist das maximal aufzunehmende Flügelgewicht nur gering, durch die Verlagerung des Flügels wird der Hebelarm, des auf das Flügelschwenklager beinhaltenden Arms noch vergrößert.

Aus der DE 103 01 046 A1 ist ein Beschlag bekannt, bei dem ein kreisbogenförmiges Führungselement vorgesehen ist: Die Führung ist dementsprechend ebenfalls kreisbogenförmig und definiert eine Drehachse, welche in einer vor dem Flügel versetzt liegenden Ebene liegt. Die Anordnung kann zwar größere Flügelgewichte aufnehmen, die Ausgestaltung ist jedoch aufgrund der schwierigen Geometrie vergleichsweise aufwendig.

Schließlich ist aus der EP 1 568 839 A2 eine Ausgestaltung bekannt, bei der der Beschlag eine Schwenkachse ausbildet, die durch einen Flügelüberschlag verdeckt wird, und so angeordnet ist, dass diese nahe der inneren Flügelüberschlagbegrenzungskante liegt. Bei einer Schwenköffnung des Flügels wird die Schwenkachse, die relativ zum Rahmen bewegbar an einem Arm angebracht ist, geringfügig zur Rauminnenseite verlagert, so dass der Überschlag nicht mit dem Rahmen kollidieren kann. Obgleich durch die nur geringe Abstellbewegung des Flügels der die Schwenkachse tragende Lenkerarm sehr kurz bemessen ist, kann durch die Anordnung ein nur eingeschränktes Flügelgewicht aufgenommen werden.

Aus der EP 0 360 024 B1 ist ein verdecktliegender Beschlag bekannt, bei dem eine Kreuzscherenanordnung eine sich beim Öffnen des Flügels raumeinwärts verlagernde Drehachse definiert und die Gewichtskräfte des Flügels über einen Stützstab in den Rahmen geleitet werden. Der Stützstab nimmt in Folge der sich verlagernden Drehachse in der Schließstellung und der Öffnungsstellung unterschiedliche Neigungen bezüglich der Lotrechten ein. Sobald der Flügel geöffnet wird, neigt sich der Stützstab aus der annähernd lotrechten Lage zur Rauminnenseite, wobei eine an sich unerwünschte Kraftkomponente entsteht, welche den Flügel von dem Rahmen weg kraftbeaufschlagt.

Aufgabe der Erfindung ist es daher einen verdeckt liegenden Beschlag bereitzustellen, der einerseits einen einfachen Aufbau hat und der ein größeres Flügelgewicht aufnehmen kann.

Zur Lösung sieht die Erfindung vor, dass das Flügelschwenklager bei Schwenken des Flügels mittels einer schwenkgesteuerten Ausstellvorrichtung auf einer ortsfest am Rahmen angebrachten Schiebeführung, welche den Flügel relativ verschiebbar lagert und dabei parallel zur Rahmenhauptebene und quer zu der Flügelschwenkachse führt, senkrecht zur Hauptebene des festen Rahmens von diesem weg bewegbar ist und dass ein schwenkgesteuerter Schubantrieb für den Flügel vorgesehen ist, mittels dessen der Flügel relativ zu dem Rahmen in der Führungsrichtung der Schiebeführung verschiebbar ist. Das gesamte Flügelgewicht wird demnach zu jedem Zeitpunkt über die ortsfeste Schiebeführung auf den Rahmen übertragen. Dem entsprechend können durch die Trennung der Tragelemente und der die Bewegung des Flügels steuernden Elemente die aufzunehmenden Flügelkräfte deutlich größer sein als bei einer ausschließlich lenkergestützen Schanierachse. Die Lenker können durch diese Maßnahme bedeutend schlanker ausgestaltet werden, was den erforderlichen Bauraum reduziert.

Eine weitere Ausgestaltung sieht vor, dass das Flügelschwenklager einen Befestigungsansatz aufweist, der flügelseitig an einem Falz angebracht ist und der Lageraugen besitzt, die von einem Gelenkbolzen durchgriffen werden, wobei der Gelenkbolzen die Flügelschwenkachse bildet. Dadurch lässt sich eine besonders stabile Anbindung an dem Flügel erreichen.

Um eine ausreichende Öffnungsweite des Flügels sicherstellen zu können ist vorgesehen, dass das Flügelschwenklager einen über den Gelenkbolzen gelenkig an dem Befestigungsansatz angebrachten Kragarm besitzt, der sich senkrecht zur Rahmenebene erstreckt und der an dem dem Gelenkbolzen gegenüberliegenden Ende einen Kulissenfolger trägt, der in die Schiebeführung eingreift. Der Kragarm bewirkt in der Schwenköffnungsstellung eine Verlängerung der Schiebeführung, indem dieser in einer Flucht mit der Schiebeführung steht, wodurch das Flügelschwenklager vor die Rahmenebene verlagert wird.

Um eine vertikale Justage des Flügels relativ zum Rahmen vornehmen zu können hat der Gelenkbolzen eine Einrichtung zur relativen Verlagerung des Befestigungsansatzes und des Kragarms.

Um eine selbstständige - durch die Öffnungsbewegung des Flügels bewirkte - Verlagerung des Flügels relativ zum Rahmen zu erreichen ist vorgesehen, dass das Flügelschwenklager in der Schiebeführung über eine aus mehreren Armen bestehende Gelenkvorrichtung bei einer Öffnungsbewegung des Flügels verlagert wird.

Um eine Sicherung des Flügels in vertikaler Richtung zu erreichen kann vorgesehen werden, dass die Schiebeführung aus einer Kulisse mit einer Nut besteht, die einen Schwalbenschwanz- oder T-Nuten förmigen Querschnitt besitzt.

Um eine vereinfachte Montage des Flügels zu gewährleisten ist der Kulissenfolger ein zylindrischer Stift, der in dem Kragarm eingreift.

Um eine vereinfachte Montage zu erreichen ist die Schiebeführung auf einer Trägerplatte befestigt, an der die Arme dreh- bzw. dreh-schiebbar angelenkt sind.

Zur Lagerung der Arme an der Trägerplatte ist dabei vorgesehen, dass ein erster Arm dem Rahmen in einer Führung dreh- und schiebbar zugeordnet ist und dass der zweite Arm dem Flügel schwenkbar zugeordnet ist.

Zur Bildung der Gelenkkette sind die Arme aneinander schwenkbar angelenkt.

Wenn die Lagerungen der Arme an der Befestigungsplatte durch eine Abdeckung abgedeckt sind, ergibt sich dadurch nicht nur ein gefälligeres Aussehen des Eckbereiches sondern die Gelenkstellen werden auch vor Verschmutzungen geschützt. Auch wird evtl. entstehender Abrieb abgedeckt und ist nicht sichtbar.

Bei einer vereinfachten Ausgestaltung kann die Schiebeführung aus einem U-förmigen Profilabschnitt bestehen, in die das Flügelschwenklager eingreift.

Zur Reibungs- und Verschleißminderung kann vorgesehen werden, dass in dem U-förmigen Profilabschnitt eine horizontal gelagerte Rolle angebracht ist, auf der sich das Flügelschwenklager abstützt.

Weitere vorteilhafte Ausgestaltungen ergeben sich aus den Zeichnungen. Es zeigt:
- Fig. 1: eine untere Flügel- und Rahmenecke eines teilschwenk-geöffneten Fensters in einer Ansicht von der Gebäudeaußenseite her mit einem tragfähigen Beschlag,
- Fig. 2: eine untere Flügel- und Rahmenecke eines teilschwenk-geöffneten Fensters in einer Ansicht von der Gebäudeinnenseite her in einer Ansicht von unten,
- Fig. 3: eine untere Flügel- und Rahmenecke eines teilschwenk-geöffneten Fensters in einer Ansicht von der Gebäudeinnenseite her in einer Ansicht von oben,
- Fig. 4: eine untere Flügel- und Rahmenecke eines teilschwenk-geöffneten Fensters in einer Ansicht von der Gebäudeinnenseite her in einer Draufsicht,
- Fig. 5: eine Flügel- und Rahmenecke nach Fig. 1 in einem zweiten Ausführungsbeispiel,
- Fig. 6: eine Flügel und Rahmenecke nach Fig. 1 in einem weiteren Ausführungsbeispiel und
- Fig. 7: einen Schnitt entlang der Linie VII-VII in Fig. 3.

In der Fig. 1 ist der Flügel mit dem Bezugszeichen 1 und der Rahmen mit 2 gekennzeichnet. Der Flügel- 1 ist mit dem Rahmen 2 sind schwenkbar über einen Scharnierbeschlag miteinander verbunden. Von dem Scharnierbeschlag ist hier nur ein unteres Flügelschwenklager 3 sichtbar, welches zusammen mit einem zweiten - hier nicht dargestellten - oberen Flogelschwenklager eine vertikale Flügelschwenkachse 4 bildet. Dabei sind die unteren und oberen Flogelschwenklager 3 im Falzzwischenraum von Flügel 1 und Rahmen 2 bei geschlossenem Flügel durch einen Flügelüberschlag 5 verdeckt. Um das Gewicht des Flügels 1 zu jedem Zeitpunkt in den Rahmen 2 einleiten zu können ist das untere Flügelschwenklager 3 als Traggelenk ausgebildet

Der Flügel 1 überlappt in Schliesslage zumindest schwenkachsseitig an einem Flügelüberschlag 5 parallel zur Flügelhauptebene den festen Rahmen 2. Ausweislich der Fig. 1 weist das Flügelschwenklager 3 einen am unteren waagerechten Rahmenfalz 6 angebrachte Befestigungsplatte 7 und einen flügelseitigen Befestigungsansatz 8 auf. Der Befestigungsansatz 8 und die Befestigungsplatte 7 sind über eine, aus mehreren Armen bestehende Ausstellvorrichtung 9 und einen über einen Gelenkbolzen 10 schwenkbar an dem Befestigungsansatz 8 angebundenen Kragarm 11 der sich an der Befestigungsplatte 7 in einer Führung abstützt, verbunden. Dazu ist der Kragarm 11, der sich im wesentlichen senkrecht zu Rahmenebene erstreckt an seinem dem Gelenkbolzen 10 gegenüberliegenden Ende 12 mit einem Kulissenfolger 13 versehen, der in eine Schiebeführung 14 in der Befestigungsplatte 7 eingreift.

Aus der Fig. 2 ist ersichtlich, dass die Ausstellvorrichtung 9 aus zumindest drei schwenkbeweglich miteinander verbundenen Armen besteht, die nach Art der DE 21 13 665 A1 (Fig. 7, 8 und 9) angeordnet sind. Dabei sind zwei kurze Arme 15; 16 schwenkbeweglich an einer Schiene 17 angelenkt, die in einer Beschlagaufnahmenut 18 des Flügels 1 aufgenommen ist. Ein schwenkbar in der Befestigungsplatte 7 gelagerter Arm 19 verbindet die Arme 15, 16. Der Arm 16 ist der Befestigungsplatte schwenkschiebbar zugeordnet Über die Arme 15, 16 19 wird erreicht, dass bei einer Schwenkbewegung des Flügels 1 gegenüber dem feststehenden Rahmen 2 die Flügelschwenkachse 4 nach außen und senkrecht zur Rahmenhauptebene verlagert wird, bis diese bedingt durch den Kragarm 11 vor dem Rahmen 2 verlagert ist. Dabei stützt sich der Kragarm 11 über den Kulissenfolger 13 in der Schiebeführung 14 ab.

Die Schiebeführung 14 lagert den Flügel 1 daher parallel verschiebar an dem Rahmen 2 zu dessen Rahmenhauptebene und quer zur Flügelschwenkachse 4 und leitet das gesamte senkrecht wirkende Flügelgewicht in den Rahmen 2 ein. Die Ausstellvorrichtung 9 bewirkt, dass der Flügel 1 senkrecht zur Hauptebene des festen Rahmens 2 von diesem weg bewegt wird.

Dies wird insbesondere aus der Fig. 4 ersichtlich, bei der die Flügelschwenkachse 4 bereits soweit vor den Rahmen 2 verlagert wurde, dass eine Schwenkbewegung des Flügels 1 um die Achse 4 nicht zu einer Kollision des Flügelüberschlags 5 mit der Rahmensichtfläche 20 führt. Dazu ist der Kragarm 11 so bemessen, dass er geringfügig größer ist als die Abmessung 21 des Flügelüberschlags 5 senkrecht zum Falz 22 (Fig. 3).

Ausweislich der Fig. 1 ist der Befestigungsansatz 8 baueinheitlich mit den Lageraugen 8¹ ausgeführt, die von dem Gelenkbolzen 10 durchgriffen werden, wobei der Gelenkbolzen 10 die Flügelschwenkachse 4 bildet.

Um eine vertikale Justage des Flügels relativ zum Rahmen zu erreichen ist vorgesehen, dass der Gelenkbolzen eine Einrichtung zur relativen Verlagerung des Befestigungsansatzes und des Kragarms besitzt und die im Wesentlichen aus einer axialen Verstellmöglichkeit des Gelenkbolzens besteht, der sich in axialer Richtung an dem Kragarm 11 abstutzt

Dabei ist vorgesehen, dass die Schiebeführung 14 aus einer Kulisse mit einer Nut besteht, die einen Schwalbenschwanz- oder T-Nuten förmigen Querschnitt besitzt. Der Kulissenfolger 13 ist komplementär dazu ausgestaltet und kann in der Schiebeführung 14 drehfest aufgenommen werden, ein zylindrischer Abschnitt des Kulissenfolgers 13 greift in eine Hülse des Kragarms 11 ein. Die Hülse des Kragarms 11 und der zylindrische Abschnitt des Kulissenfolgers 13 sind gegeneinander verschwenkbar.

Ausweislich der Fig. 1, 3 und 4 ist die Schlebeführung 14 auf der Befestigungsplatte 7 angebracht, an der auch die Arme 16 und 19 dreh- bzw. dreh-schiebbar angelenkt sind. Die Arme 15, 16 sind an deren Drehlagerungen an der Schiene 17 z.B. durch Scheiben oder Abkröpfungen beabstandet, so dass diese einen gewissen Abstand zu der Schiene 17 erhalten. Die Befestigungsplatte 7 bildet die Schwenkschiebeführung für den Arm 16 aus und wird von einer Abdeckung 23 fast vollständig abgedeckt. In der Abdeckung 23 sind randoffene Ausnehmungen 24, 25 vorgesehen, in welche bei annähernd flächenparalleler Ausrichtlage des Flügels 1 und des Rahmens 2 die Drehlagerungen eingreifen. Sowohl die Schiebeschwenklagerung des Arms 16 als auch die Schwenklagerung des Arms 19 sind daher verborgen und vor dem Eindringen von Verschmutzungen o.ä. geschützt. Zudem können diese verdeckten Lagerungen mit ausreichend Schmierstoff versehen werden. Der Durchgriff des Kulissenfolgers 13 erfolgt in einer Langlochausnehmung 26.

Damit der Raumbedarf möglichst gering ist und eine einfache Ausgestaltung erreicht wird, ist der Arm 16 dem Rahmen 2 in einer Führung dreh- und schiebbar und Arm 16 dem Flügel 1 schwenkbar zugeordnet. Die Arme 19 und 16 bzw. 15 sind aneinander schwenkbar angelenkt.

In der Fig. 5 ist ein weiteres Ausführungsbeispiel dargestellt, in dem der Kragarm 11 in einem U-förmigen und nach oben offenen Profilabschnitt geführt wird, in dem eine horizontal entlang der Achse 27 gelagerte Rolle 28 angebracht ist, auf der sich das Flügelschwenklager mit dem Kragarm 11 abstützt. Die Rolle 28 lässt eine raumsparende und zugleich verschleißarme Ausgestaltung der Schiebeführung 14 zu.

Alternativ dazu kann entsprechend der Fig. 6 die Schiebeführung 14 auch durch einen U-förmigen Profilabschnitt 29 gebildet werden, der den Kragarm 11 umgreift und führt. Hier kann vorteilhaft noch eine besonders reibungs- und verschleißarme Materialkombination vorgesehen werden.

Aus der Fig. 7 ist ein weiteres Detail erkennbar. Der Kulissenfolger 13 ist hierin als T-förmiger Nutstein erkennbar, der annähernd formschlüssig in der Schiebeführung 14 aufgenommen ist. Der Kulissenfolger 13 stützt sich am Grund mit seinem verbreiterten Fuß an zwei senkrecht zur Zeichnungsebene verlaufende Stifte 30, 31 die in der Schiebeführung aufgenommen sind. Um die Kosten einerseits und den Verschleiß andererseits möglichst gering zu halten sind die im Querschnitt zylindrischen Stifte gehärtet.

Der Befestigungsansatz 8 ist über mehrere Schrauben mit dem Flügel 1 verbunden.

### Bezugzeichenliste

- 1: Flügel
- 2: Rahmen
- 3: Flügelschwenklager
- 4: Flügelschwenkachse
- 5: Flügelüberschlag
- 6: Rahmenfalz
- 7: Befestigungsplatte
- 8: Befestigungsansatz
- 8¹: Lageraugen
- 9: Ausstellvorrichtung
- 10: Gelenkbolzen
- 11: Kragarm
- 12: Ende
- 13: Kulissenfolger
- 14: Schiebeführung
- 15: Arm
- 16: Arm
- 17: Schiene
- 18: Beschlagaufnahmenut
- 19: Arm
- 20: Rahmensichtfläche
- 21: Abmessung
- 22: Falz
- 23: Abdeckung
- 24: Ausnehmung
- 25: Ausnehmung
- 26: Langlochausnehmung
- 27: Achse
- 28: Rolle
- 29: Profilabschnitt

## Patentansprüche

1. Beschlag zwischen einem Flügel (1) und einem festen Rahmen (2) eines Fensters, einer Tür oder dergleichen, der verdeckt angeordnet ist und wenigstens ein Flügelschwenklager (3) umfasst, welches seinerseits eine Flügelschwenkachse (4) einer Schwenkbewegung des Flügels (1) gegenüber dem festen Rahmen (2) definiert und mittels dessen der Flügel (1) um die Flügelschwenkachse (4) schwenkbar an dem festen Rahmen (2) gelagert ist, wobei der Flügel (1) in Schliesslage zumindest schwenkachsseitig an einem Flügelüberschlag (5) parallel zur Flügelhauptebene mit dem festen Rahmen (2) überlappt,
**dadurch gekennzeichnet,**
**dass** das Flügelschwenklager (3) beim Schwenken des Flügels (1) mittels einer schwenkgesteuerten Ausstellvorrichtung (9) auf einer ortsfest am Rahmen (2) angebrachten Schiebeführung (14), welche den Flügel (1) relativ verschiebbar lagert und dabei parallel zur Rahmenhauptebene und quer zu der Flügelschwenkachse (4) führt, senkrecht zur Hauptebene des festen Rahmens (2) von diesem weg bewegbar ist und dass ein schwenkgesteuerter Schubantrieb für den Flügel vorgesehen ist, mittels dessen der Flügel relativ zu dem Rahmen in der Führungsrichtung der Schiebeführung verschiebbar ist.

2. Beschlag nach Anspruch 1,
**dadurch gekennzeichnet,**
**dass** das Flügelschwenklager (3) einen Befestigungsansatz (8) aufweist, der flügelseitig an einem Falz (22) angebracht ist und der Lageraugen (8¹) besitzt, die von einem Gelenkbolzen (10) durchgriffen werden, wobei der Gelenkbolzen (10) die Flügelschwenkachse (4) bildet.

3. Beschlag nach Anspruch 1 oder 2,
**dadurch gekennzeichnet,**
**dass** das Flügelschwenklager (3) einen über den Gelenkbolzen (10) gelenkig an dem Befestigungsansatz (8) angebrachten Kragarm (11) besitzt, der sich senkrecht zur Rahmenebene erstreckt und der an dem, dem Gelenkbolzen (10) gegenüberliegenden Ende (12) einen Kulissenfolger (13) trägt, der in die Schiebeführung (14) eingreift.

4. Beschlag nach einem der Ansprüche 1 bis 3,
**dadurch gekennzeichnet,**
**dass** der Gelenkbolzen (10) eine Einrichtung zur relativen Verlagerung des Befestigungsansatzes (8) und des Kragarms (11) besitzt.

5. Beschlag nach einem der Ansprüche 1 bis 4,
**dadurch gekennzeichnet,**
**dass** das Flügelschwenklager (3) in der Schiebeführung (14) über eine aus mehreren Armen (15, 16, 19) bestehende Ausstellvorrichtung (9) bei einer Öffnungsbewegung des Flügels (1) verlagert wird.

6. Beschlag nach einem der Ansprüche 1 bis 5,
**dadurch gekennzeichnet,**
**dass** die Schiebeführung (14) aus einer Kulisse mit einer Nut besteht, die einen Schwalbenschwanz- oder T-Nuten förmigen Querschnitt besitzt.

7. Beschlag nach einem der Ansprüche 1 bis 6,
**dadurch gekennzeichnet,**
**dass** der Kulissenfolger (13) ein zylindrischer Stift ist, der in dem Kragarm (11) eingreift.

8. Beschlag nach einem der Ansprüche 5 bis 7,
**dadurch gekennzeichnet,**
**dass** die Schiebeführung (14) auf einer Befestigungsplatte (7) befestigt ist, an der die Arme (16,19) dreh- bzw. dreh-schiebbar angelenkt sind.

9. Beschlag nach einem der Ansprüche 5 bis 8,
**dadurch gekennzeichnet,**
**dass** ein erster Arm (16) dem Rahmen (2) in einer Führung dreh- und schiebbar zugeordnet ist und dass der zweite Arm (19) dem Flügel (1) schwenkbar zugeordnet ist.

10. Beschlag nach einem der Ansprüche 5 bis 8,
**dadurch gekennzeichnet,**
**dass** die Arme (16,19) aneinander schwenkbar angelenkt sind.

11. Beschlag nach einem der Ansprüche 8 bis 10,
**dadurch gekennzeichnet,**
**dass** die Lagerungen der Arme (16,19) an der Befestigungsplatte (7) durch eine Abdeckung (23) abgedeckt sind.

12. Beschlag nach Anspruch 11,
**dadurch gekennzeichnet,**
**dass** die Schiebeführung (14) aus einem U-förmigen Profilabschnitt (29) besteht, in die das Flügelschwenklager mit dem Kragarm (11) eingreift.

13. Beschlag nach einem der Ansprüche 1 bis 6 und 7 bis 12,
**dadurch gekennzeichnet,**
**dass** in dem U-förmigen Profilabschnitt (29) eine horizontal gelagerte Rolle (28) angebracht ist, auf der sich der Kragarm 11 des Flügelschwenklagers abstützt.

## Claims

1. Fitting component between a panel (1) and a fixed frame (2) of a window, door or the like, which is disposed in a hidden manner and comprises at least one panel pivot bearing (3) defining, in turn, a panel pivot axis (4) of a pivot motion of the panel (1) relative to the fixed frame (2), and by means of which the panel (1) is pivotally supported about the panel pivot axis (4) on the fixed frame (2), wherein the panel (1), in the closed position at least on the pivot axis side, overlaps the fixed frame (2) on a panel strike (5) parallel to the main plane of the panel,
**characterised in**
**that** the panel pivot bearing (3), when pivoting the panel (1), can be moved, by means of a pivot-controlled deploy device (9), on a sliding guide (14) mounted in a fixed location on the frame (2), said guide relatively displaceably supporting the panel (1) and thereby guiding the same parallel to the main plane of the frame and transverse to the panel pivot axis (4), perpendicular to the main plane of the fixed frame (2) away from it and that a pivot-controlled sliding drive for the panel is provided by means of which the panel is displaceable relative to the frame in the guide direction of the sliding guide.

2. Fitting component according to claim 1,
**characterised in**
**that** the panel pivot bearing (3) has a fastening attachment (8) which is attached, on the panel side, to a rebate (22) and which has bearing eyes (8¹) through which a joint pin (10) reaches, wherein the joint pin (10) forms the panel pivot axis (4).

3. Fitting component according to claim 1 or 2,
**characterised in**
**that** the panel pivot bearing (3) has a cantilever arm (11) which is hinged, via the joint pin (10), to the fastening attachment (8), said cantilever arm extending perpendicular to the plane of the frame and which carries, at the end (12) opposite the joint pin (10), a link-motion follower (13) which engages the sliding guide (14).

4. Fitting component according to one of the claims 1 to 3,
**characterised in**
**that** the joint pin (10) has a device for the relative shifting of the fastening attachment (8) and of the cantilever arm (11).

5. Fitting component according to one of the claims 1 to 4,
**characterised in**
**that** the panel pivot bearing (3) in the sliding guide (14) is shifted by means of a deploy device (9) consisting of several arms (15, 16, 19) during an opening movement of the panel (1).

6. Fitting component according to one of the claims 1 to 5,
**characterised in**
**that** the sliding guide (14) consists of a link with a slot which has a dovetail- or T-slot-shaped cross-section.

7. Fitting component according to one of the claims 1 to 6,
**characterised in**
**that** the link-motion follower (13) is a cylindrical pin which engages the cantilever arm (11).

8. Fitting component according to one of the claims 5 to 7,
**characterised in**
**that** the sliding guide (14) is attached on a fastening plate (7), on which the arms (16, 19) are hinged rotatably or rotatably-slidingly.

9. Fitting component according to one of the claims 5 to 8,
**characterised in**
**that** a first arm (16) is rotatably and slidingly allocated to the frame (2) in a guide, and that the second arm (19) is pivotally allocated to the panel (1).

10. Fitting component according to one of the claims 5 to 8,
**characterised in**
**that** the arms (16, 19) are pivotally hinged against to each other.

11. Fitting component according to one of the claims 8 to 10,
**characterised in**
**that** the bearings of the arms (16, 19) on the fastening plate (7) are covered by a cover (23).

12. Fitting component according to claim 11,
**characterised in**
**that** the sliding guide (14) consists of a U-shaped sectioned portion (29) into which the panel pivot bearing engages with the cantilever arm (11).

13. Fitting component according to one of the claims 1 to 6 and 7 to 12,
**characterised in**
**that**, in the U-shaped sectioned portion (29), a horizontally supported roll (28) is attached on which the cantilever arm 11 of the panel pivot bearing is supported.

## Revendications

1. Ferrure entre un ouvrant (1) et un dormant (2) d'une fenêtre, d'une porte ou similaire, qui est masquée et comprend au moins un support pivotant (3) pour l'ouvrant, qui, de son côté, définit un axe de pivotement (4) de l'ouvrant (1), pour le pivotement de l'ouvrant par rapport au dormant (2), et au moyen duquel l'ouvrant (1) est monté à pivotement autour de l'axe de pivotement (4) de l'ouvrant, sachant que l'ouvrant (1), en position de fermeture, recouvre le dormant (2), au moins côté axe de pivotement, par un rebord (5) parallèle au plan principal de l'ouvrant,
**caractérisé en ce que**,
lors du pivotement de l'ouvrant (1) au moyen d'un dispositif d'orientation (9) commandé en pivotement, le support pivotant (3) pour l'ouvrant peut être écarté du dormant fixe (2), perpendiculairement au plan principal de celui-ci, sur un guide coulissant (14) monté fixe sur le dormant (2), lequel guide coulissant supporte l'ouvrant (1) à déplacement relatif, en le guidant parallèlement au plan principal du dormant, et transversalement par rapport à l'axe de pivotement (4) der l'ouvrant, et que, pour l'ouvrant, est prévu un actionneur, commandé en pivotement, au moyen duquel l'ouvrant peut être déplacé par rapport au dormant, dans la direction de guidage du guide coulissant.

2. Ferrure selon la revendication 1, **caractérisée en ce que** le support pivotant (3) pour l'ouvrant est doté d'un organe de fixation (8), qui, côté ouvrant, est fixé à une feuillure (22) et qui est doté d'oeillets de support (8'), qui sont traversés par un axe d'articulation (10), sachant que l'axe d'articulation (10) forme l'axe de pivotement (4) de l'ouvrant.

3. Ferrure selon revendication 1 ou 2, **caractérisée en ce que** le support pivotant (3) pour l'ouvrant est doté d'un bras en porte à faux (11), qui, articulé sur l'organe de fixation (8) par l'intermédiaire de l'axe d'articulation (10), s'étend perpendiculairement au plan du dormant et qui porte, à l'extrémité (12) opposée à l'axe d'articulation (10), un coulisseau (13), qui s'engage dans le guidage coulissant (14).

4. Ferrure selon l'une des revendications 1 à 3, **caractérisée en ce que** l'axe d'articulation (10) est doté d'une installation pour le déplacement relatif de l'organe de fixation (8) et du bras en porte à faux (11).

5. Ferrure selon l'une des revendications 1 à 4, **caractérisée en ce que** le support pivotant (3) pour l'ouvrant, lors d'une ouverture de l'ouvrant (1), est déplacé dans le guidage coulissant (14) par l'intermédiaire d'un dispositif d'orientation (9), qui consiste en plusieurs bras (15, 16, 19).

6. Ferrure selon l'une des revendications 1 à 5, **caractérisée en ce que** le guidage coulissant (14) consiste en une coulisse avec une rainure, qui est dotée d'une section transversale en forme de rainure en queue d'aronde ou de T.

7. Ferrure selon l'une ou plusieurs des revendications 1 à 6, **caractérisée en ce que** le coulisseau (13) est une tige cylindrique, qui s'engage dans le bras en porte à faux (11).

8. Ferrure selon revendication 5 à 7, **caractérisée en ce que** le guidage coulissant (14) est fixé sur une plaque de fixation (7), sur laquelle des bras (16, 19) sont articulés en rotation et en coulissement.

9. Ferrure selon l'une des revendications 5 à 8, **caractérisée en ce qu'**un premier bras (16) est associé, à rotation et coulissage, au dormant (2), dans un guidage et que le deuxième bras (19) est associé, à pivotement, à l'ouvrant (1).

10. Ferrure selon l'une des revendications 5 à 8, **caractérisée en ce que** les bras (16, 19) sont articulés ensemble à pivotement.

11. Ferrure selon l'une des revendications 8 à 10, **caractérisée en ce que** les supports des bras (16, 19) sur la plaque de fixation (7) sont masqués par un recouvrement (23).

12. Ferrure selon la revendication 11, **caractérisée en ce que** le guidage coulissant (14) consiste en une section de profil en U (29), dans laquelle s'engage le support pivotant pour l'ouvrant avec le bras en porte à faux (11).

13. Ferrure selon l'une des revendications 1 à 6 et 7 à 12, **caractérisée en ce que**, dans la section de profil en U (29) est agencé un rouleau (28), monté horizontalement, sur lequel s'appuie le bras en porte à faux (11) du support pivotant pour l'ouvrant.
